# FASCICULE DE BREVET EUROPEEN

(11) **EP 1 341 700 B1**
(45) Date de publication et mention de la délivrance du brevet: **14.01.2009**
(21) Numéro de dépôt: 01993566.7
(22) Date de dépôt: 09.11.2001
(51) Int. Cl.: B65D 8/02

(54) **FUT POUR SOUTIRAGE DE LIQUIDES SOUS L'EFFET D'UNE PRESSION**
FASS ZUM ABZIEHEN VON FLÜSSIGKEITEN UNDER DRUCKWIRKUNG
CASK FOR DRAWING OFF LIQUIDS UNDER THE EFFECT OF PRESSURE

(30) Priorité: 10.11.2000 FR 0014446
(43) Date de publication de la demande: 10.09.2003
(73) Titulaire: Delbarre, Denis, 62660 Beuvry (FR)
(72) Inventeur: Delbarre, Denis, 62660 Beuvry (FR)
(74) Mandataire: Leboyer, Jean-Jacques
(86) Numéro de dépôt international: PCT/FR2001/003484
(87) Numéro de publication internationale: WO 2002/038457

(56) Documents cités:
- EP-A- 0 162 117
- FR-A- 2 776 637
- US-A- 4 282 974

## Description

L'invention concerné le transport, le stockage et la fourniture de boissons, notamment de boissons gazeuses telles que bières et autres, aux limonadiers et/ou au consommateur. Elle concerne en particulier un récipient, également dénommé "fût" dans la suite, pour le transport, le stockage et le soutirage de boissons sous l'effet d'une pression.

L'invention concerne ainsi plus spécialement un fût à usage unique ou fut jetable, et plus particulièrement un fût jetable pour liquides, sous pression, notamment pour la bière.

Pour simplifier, l'invention sera décrite ci-après en référence à un fût pour la bière, mais il est clair que cette utilisation ne limite en aucune manière le cadre et la portée de l'invention. L'invention s'applique en effet plus généralement à tout liquide destiné, à être soutiré à partir d'un fût, le soutirage pouvant alors être effectué sous la pression propre du liquide contenu dans le fût et/ou sous la pression d'un gaz introduit dans celui-ci lors de l'opération de soutirage, par exemple pour le soutirage du vin avec de l'azote sous pression.

Le document, FR-A 2.719.825 décrit un récipient pour fluide avec pression interne, constitué par la combinaison d'un contentant pour le fluide, d'une enveloppe extérieure définissant un espace avec ledit contenant, et d'une couche d'un matériau remplissant ledit espace. Selon des variantes de réalisation de ce produit, l'enveloppe extérieure et le matériau remplissant ledit espace peuvent être constitués d'un même matériau et avoir une structure monobloc. Le soutirage du liquide contenu dans ce récipient peut s'éffectuer de manière traditionnelle, au moyen d'une canne plongeuse de type connu, qui comporte les orifices nécessaires pour l'entrée du gaz de soutirage, tandis que le liquide soutiré est extrait par le tube plongeur de ladite canne.

D'après le document EP-A 0 162 117, on connaît des récipients utilisés comme fûts à bière lavables et réutilisables, comportant deux moitiés de récipient formées par injection-moulage et soudées entre elles selon une ligne formant ligne périphérique médiane du fût ainsi formé. L'une des deux moitiés comporte un orifice muni d'un col extérieur qui se prolonge à l'intérieur du volume par une partie cylindrique, présentant à son extrémité inférieure une partie formant un fond pour définir un passage de diamètre restreint approprié pour le maintien de l'organe de soutirage. Dans ce contexte, le fût divulgué comporte un collier plongeant qui constitue un support de tête de canne de soutirage et qui, soit forme une seule et même pièce avec la partie supérieure du fût et dans ce cas toutes les pièces de tête de canne doivent être montées à fort par le dessus, avec risque de déformation et de perte d'étanchéité, soit est une pièce rapportée et collée ou soudée et dans ce cas le montage de l'ensemble de la tête de canne doit se faire par l'intérieur, avant la soudure de la deuxième moitié du fût à la première.

Quant au document FR-A 2.776.637, il décrit une enceinte à usage unique avec canne de soutirage, dans laquelle le contenant pour le fluide et le dispositif de remplissage et/ou de soutirage présentent une structure monolithique. La canne n'est pas tenue à l'intérieur du récipient. Elle est intimement liée au col du récipient par fixation sur celui-ci dès son démoulage à chaud et sous l'effet du retrait que subit ledit col lors de son refroidissement.

Il existait donc un besoin pour un récipient, utile notamment comme fût à bière, ayant une structure simple pour permettre d'abaisser son coût de fabrication et comportant des moyens pour son remplissage et/ou le soutirage de son contenu. Il existait en outre un besoin pour un tel fût à bière qui puisse être un fût jetable, c'est-à-dire non réutilisable, et dont les matériaux puissent cependant être recyclés.

On a maintenant trouvé que l'on peut réaliser ces objectifs, ainsi que d'autres qui ressortiront mieux de la description qui va suivre, grâce à un récipient pour fluide, de préférence pour liquide sous pression, constituant un fût formé en matière thermoplastique et conformé de préférence par moulage par injection, comportant dans son propre volume un agencement de moyens apte à permettre le remplissage avec un fluide, la conservation et le transport du dit récipient, ainsi que le soutirage du fluide par mise sous pression du volume intérieur du dit récipient.

Le fût selon l'invention comprend:
- (A) une enveloppe (ou liner) profilée formant récipient, obtenue à partir d'au moins deux parties non symétriques soudées entre elles, de préférence formées par injection par moulage d'une matière thermoplastique, l'une des dites parties comportant un orifice muni d'un col, et
- (B) un organe de remplissage/soutirage positionné dans le col du dit orifice,
tandis que la partie du récipient comportant l'orifice de remplissage/soutirage comporte une rehausse ou jupe périphérique ayant une hauteur au moins égale à celle de la partie externe du dit organe de remplissage/soutirage et, en option, suffisante pour pouvoir comporter au moins une découpe formant poignée, et
tandis que ledit col du dit orifice comporte une partie débordant à l'intérieur du volume de ladite enveloppe et présentant un diamètre restreint à son extrémité, de façon à permettre le passage et le maintien, de l'organe de soutirage, est comportant au moins un autre orifices, avantageusement en périphérie du dit orifice de passage et de maintien de l'organe de soutirage.

Sous un premier aspect, l'invention a ainsi pour objet un récipient pour le transport, le stockage et la fourniture de liquides, notamment de boissons gazeuses et/ou fermentées telles que de la bière, ledit récipient comportant une enveloppe en au moins deux parties telle que définie ci-dessus et dont au moins l'une des dites parties comporte un orifice, et en option un organe de remplissage/soutirage solidarisé, de façon fixe ou amovible, avec le col de l'orifice susdit.

L'invention est décrite ci-après plus en détail en référence aux dessins annexés, dans lesquels:
Fig. 1 représente une vue en coupe schématique longitudinale d'un récipient selon l'invention;
Fig. 2 représente une vue en coupe schématique longitudinale d'une variante du récipient selon l'invention;
Fig. 3 représente une vue en coupe schématique longitudinale d'une variante de réalisation du récipient selon la Fig. 1;
Fig. 4 représente une vue en coupe schématique longitudinal d'une variante de réalisation du récipient selon la Fig. 2;
Fig. 5 représente une vue partielle en coupe schématique longitudinale d'une autre variante du récipient selon l'invention; et
Fig. 6 représente une vue en coupe schématique longitudinale d'une autre variante de réalisation du récipient selon la Fig. 2.

Dans les figures, on utilise les mêmes numéros de référence pour des pièces identiques ou pratiquement similaire, au moins du point de vue fonctionnel.

Un récipient 1 selon la présente invention est d'abord décrit ci-après de manière générale en référence à la Fig. 1 des dessins annexés, où le récipient 1 est composé d'une enveloppe ou liner de préférence en matière thermoplastique. Il est recommandé que cette matière soit de qualité alimentaire. A défaut ou en supplément, ladite enveloppe peut être revêtue intérieurement de substances aptes à lui conférer les caractéristiques alimentaires requisses.

La matière de l'enveloppe est avantageusement assez compacte pour que les gaz ne puissent pas ou pratiquement pas migrer à travers elle. Au surplus, il est préférable que cette matière soit opaque à la lumière, visible et/ou aux rayonnements UV, pour qu'elle puisse servir de barrière aux UV, lorsque c'est nécessaire ou recherché.

A titre d'exemples non limitatifs, on peut citer comme matières appropriées pour ladite enveloppe les matières polymères thermoplastiques choisies dans le groupe consistant en des matières thermoplastiques de type polyéthylène haute densité (PEhd), polypropylène (PP) haute densité, poly(chlorure de vinyle) (PVC) et poly(acrylonitrile/butadiène/styrène) (ABS) .

Dans une forme, de réalisation, lie fût ou le récipient 1 selon l'invention peut en outre comporter un revêtement externe d'amélioration de l'étanchéité, notamment de l'étanchéité aux gaz. On a en effet constaté que, dans certaines conditions extrêmes, le matériau de ces produits pourrait présenter une certaine porosité. Sans vouloir être lié par une quelconque théorie, on peut penser que l'air à la pression atmosphérique (comportant d'ordinaire azote, oxygène, gaz carbonique, vapeur d'eau, argon, gaz rares, poussières microscopiques en suspension) peut traverser de l'extérieur vers l'intérieur l'épaisseur du récipient et rencontrer sous cette pression d'autres composants, gazeux, qui ont été créés lors de la mise en oeuvre du récipient ou de ses matériaux constitutifs et ont pu s'y maintenir. La poussée extérieure ainsi exercée tend à entraîner ces composants secondaires du matériau du récipient avec l'air et les composants de celui-ci indiqués ci-dessus. Il peut en résulter une ou plusieurs réactions chimiques dont les produits peuvent conférer une odeur à l'intérieur du récipient 1.

Dans une forme de réalisation de l'invention, on prévoit de traiter ce phénomène en créant une barrière extérieure autour du récipient 1, avantageusement en projetant ou pulvérisant à chaud des poussières de métal sur la totalité où une partie des faces extérieures du récipient 1, de manière à enduire celles-ci d'un revêtement d'épaisseur et de densité suffisantes pour réaliser une étanchéité efficace contre les effets de la pression atmosphérique indiqués ci-dessus. Par ce revêtement, on évite la formation et le développement d'odeurs parasités dans le récipient 1, annihilant ainsi ce que l'on nomme en plasturgie "l'effet Dalton".

L'homme du métier est apte à définir les paramètres les plus avantageux pour cette métallisation, notamment le croix du métal, de sa forme physique, l'épaisseur et la densité du revêtement, ainsi que le mode et la température d'application, en procédant si nécessaire à des essais de routine.

Deux formes préférées pour ladite enveloppe sont représentées en coupe longitudinale sur les figures respectivement 1-5 et 6.

Il est avantageux de réaliser par moulage par injection, ou par tout moyen équivalent, l'enveloppe destinée à former le récipient 1. L'essentiel est que l'enveloppe ainsi produite ait des caractéristiques dimensionnelles assez constantes et suivies, pour que la soudure des deux parties de l'enveloppe et l'ajustement sur celle-ci des pièces rapportées, notamment, l'organe de soutirage et/ou de bouchage, soient réalisés aisément.

Dans la forme de réalisation représentée sur les figures 1-5, l'enveloppe comprend deux parties 1a et 1b, complémentaires l'une de l'autre et destinées à être soudées, ou réunies d'une autre manière appropriée, pour former un récipient 1.

Les deux parties d'enveloppe 1a et 1b sont réunies de préférence par une soudure 2, ou par tout autre moyen équivalent. Ainsi les pièces lacet 1b, qui sont injectées séparément, amont réunies entre elles le long d'une surface de contact ou surface de soudure 2 appropriée.

L'épaisseur de paroi de l'enveloppe peut être constante ou variable. L'homme du métier est apte, à l'aide d'essais préliminaires, à tester et à déterminer au-cas par cas les épaisseurs et les éventuelles variations d'épaisseurs les plus appropriées pour un résultat optimal. Selon une forme de réalisation préférée, cette épaisseur est constante sur l'ensemble des parties 1a et 1b du récipient 1, hormis sur deux zones périphériques où elle est renforcée, de façon à définir des bourrelets externes, qui peuvent jouer, le rôle de brandes de roulement, lorsque le fût est tourné de 90° pour être roulé sur le sol. Ces bandes de renfort sont alors espacées et positionnées symétriquement par rapport au centre de gravité du fût. Il est en outre avantageux que l'une de ces bandes de renfort et/ou de roulement coïncide avec la zone comportant la surface de soudure de l'une des parties 1a ou 1b, de façon à accentuer également la largeur de ladite bande de soudure des parties 1a et 1b entre elles.

En variante, le récipient 1 pourrait être composé de plus de deux parties réunies entre elles par soudure ou tout moyen équivalent. Cependant, il est économiquement préférable de limiter à deux le nombre des parties d'enveloppe réunies par soudure.

Selon une forme de réalisation, le col de l'orifice du récipient 1 selon l'invention peut être constitué d'une pièce séparée, fixée ensuite par des moyens appropriés, tels qu'une soudure ou autres, sur la partie la du dit récipient. Ladite partie la doit alors avoir une géométrie et des dimensions adéquates.

Le récipient 1 constitue une pièce essentielle du fût, qui a encore besoin pour être rendu opérationnel de comporter un tube plongeur 3, encore dénommé canne de remplissage/soutirage.

Dans le récipient selon l'invention, tel que représenté à titre d'exemple dans les figures 1-5, le tube plongeur 3 est en outre muni d'une tête 4,18 et à proximité immédiate de celle-ci d'un joint périphérique 5, ainsi que d'au moins un ressort 6 et d'une pièce d'appui 7 ayant pour fonction de comprimer le ressort de rappel et/ou alternativement d'obturer et de libérer des orifices d'évacuation, du liquide contenu dans le récipient 1, sur commande de l'utilisateur.

Le tube plongeur 3, destiné à permettre le soutirage du liquide du récipient 1, Comporte un orifice à son extrémité plongeant au fond du récipient 1 et au moins un orifice, avantageusement latéral, dans sa partie haute, au niveau du joint 5 susdit.

Dans les formes de réalisation selon les figures 1, 2 et 5, le récipient 1 comporte un tube plongeur 3 avec tête 4 non démontable, fixée par exemple par une soudure 8.

Dans les formes de réalisation selon les figures 3,4 et 5, le récipient 1 comporte un tube plongeur 3 muni d'une tête 4,18 vissable, auquel cas la partie supérieure du col de l'orifice du récipient 1 doit comporter un filetage (non représenté) correspondant à celui de ladite tête.

Dans la forme de réalisation selon la figure 5, le récipient comporte un tube plongeur 3 tel que celui utilisé dans le récipient pour fluides selon le document WO 95/31671.

Un tube plongeur 3 à tête plate 4 est représenté sur les figures 1 et 3, tandis que le tube plongeur dont sont munis les récipients selon les figures 2, 4, 5 et 6 est du type à tête creuse 18. Ces types de têtes du tube plongeur ou canne de soutirage sont connus de l'homme du métier.

Dans ce mode de réalisation du tube plongeur, celui-ci comporte une collerette 12 destinée à prendre appui sur le fond du logement délimité par la portion intérieure du col du récipient 1 et la partie rentrante de ladite portion intérieure.

Dans le récipient 1 selon l'invention, la partie intérieure 9 du col de l'orifice comporte avantageusement, à son extrémité interne ou près de celle-ci, une partie rentrante definissant un fond 10, muni d'un orifice central ayant une dimension telle qu'il puisse laisser passer le tube plongeur 3, avec un jeu tout juste suffisant pour permettre leur déplacement réciproque par translation. Le fond 10 de la partie rentrante du col du récipient 1 comporte au moins un orifice 11, dont la fonction essentielle est de permettre le passage du liquidé au remplissage et des gaz lors du soutirage du dit liquide. Lesdits orifices 11 peuvent être de forme quelconque, par exemple de forme ronde ou ovale.

Dans une forme de réalisation représentée sur les figures 1 et 3, le tube plongeur 3 est en appui sur le fond du col de l'orifice du récipient 1, par l'intermédiaire d'une collerette 12.

Le joint 5 susdit est de forme appropriée pour assureur l'étanchéité du fût, et également pour permettre le soutirage par l'intermédiaire d'un robinet de soutirage de type connu et approprié, en pratique d'un robinet de soutirage spécialement conçu pour ce service. Le ressort 6 maintient le joint 5 en place.

La partie périphérique supérieure du fût, quand celui-ci est posé sur son fond, comporte une portion 13 appelée jupe supérieure, dans laquelle il est avantageux que soient prévues des découpes de taille suffisante pour que la portion de jupe située au-dessus d'elles forme une poignée 14, de façon à faciliter la manutention du fût.

Dans une forme de réalisation avantageuse, la partie formant le fond du récipient 1 définit elle aussi une jupe périphérique, 15, qui peut être munie ou non de découpes facilitant le maniement. De préférence, la jupe périphérique basse 15 se termine par des déports 16, homothétiques de déports 17 prévus dans la portion terminale de la jupe supérieure 13, ce qui permet de poser le fût selon l'invention en position verticale et d'effectuer l'empilement ou gerbage d'au moins deux fûts l'un au-dessus de l'autre.

Dans les formes de réalisation telles que celles représentées sur les figures 3 à 5; selon lesquelles le tube plongeur est monté par vissage sur le col du récipient 1, de préférence avec au moins un joint d'étanchéité 19, il est particulièrement avantageux de prévoir au moins un trou d'évent 20, dans la zone du filetage du col de l'orifice du récipient 1 et/ou dans la zone du filetage de la tête 4, pour permettre la dépressurisation du contenu du fût dès le début du démontage du plongeur et ainsi éviter l'éjection de ladite tête sous l'effet d'une surpression.

Les variantes du fût selon l'invention représentées sur les figures 1, 2 et 6 comportent, quant à elles, un tube plongeur soudé, non démontable.

Ainsi, selon l'invention, le tube plongeur 3 peut avantageusement être spécifique au récipient 1 et être réalisé dans la même matière que le récipient 1.

Les formes de réalisation du fût selon l'invention représentées sur les figures 1 et 3 comportent un tube plongeur avec tête dite plate, tandis que celles dés figures 2, 4, 5 et 6 comportent un tube plongeur avec tête dite creuse.

Pour la réalisation d'un fût selon l'invention, on procède selon les étapes suivantes:
- on moule par injection les parties 1a et 1b de récipient, ainsi qu'en option une tête 4, 18 appropriée au type de tube plongeur envisagé,
- on soude entre elles les parties 1a et 1b susdites,
- on monte sur le col de la partie 1a les pièces constituées par un tube plongeur 3, un joint périphérique 5, un ressort 6 et une pièce d'appui 7, et
- on soude ou on visse sur la portion externe du col de l'orifice du récipient 1 une tête 4, 18.

Une telle fabrication du récipient par moulage par injection et soudage et/ou vissage des pièces garantit une parfaite géométrie et une bonne répartition de la résistance à la pression du fût terminé.

Les formes extérieures que l'on peut ainsi obtenir aisément ont l'avantage de permettre de traiter les fûts sur les mêmes chaînes de remplissage que celles en fonctionnement actuellement pour les fûts en acier inox.

Le fût selon l'invention présente l'avantage considérable d'être compatible avec les systèmes de remplissage et de soutirage existants. En particulier, il apparaît exister actuellement dans les cafés-bars-brasseries où sont utilisés des fûts pour débit de boissons deux types de robinets de soutirage, qui sont tous les deux largement utilisés. Ce sont les robinets dits respectivement "tête plate" et "tête creuse", qui sont les types de têtes de tube plongeur auxquels on s'est référé plus haut (voir respectivement figures 1-3 et 2-4-5). Ainsi les diverses formes de réalisation de la présente invention assurent une totale compatibilité avec les robinets de soutirage existants et l'invention procure au moins une forme de réalisation pour chacun des systèmes dont sont actuellement équipés les débits de boissons.

En outre, ainsi qu'on l'a décrit plus haut, en référence aux dessins annexés, la canne de soutirage est avantageusement de l'un des deux types illustrés respectivement sur les figures 1-3 d'une part et 2-4-5-6 d'autre part.

Le système de mise sous pression et les autres éléments complétant le dispositif sur le lieu du soutirage sont de type classique, c'est-à-dire du type de ceux qui sont connus de l'homme du métier.

L'invention présente comme avantage supplémentaire de procurer des fûts à usage unique, dont les organes de soutirage du liquide peuvent être, au choix, soit soudés, soit démontables. Cependant, même si le concept de récipient à usage unique est préféré, le même produit pourrait, si on le souhaitait, être repris, lavé, séché et de nouveau rempli, mais à condition qu'il corresponde à la forme de réalisation à tube plongeur démontable.

Cependant, comme on l'a montré plus haut, le col du récipient selon l'invention présente un profil particulier, rendant le lavage et le séchage complets d'un récipient recyclé impossibles ou très fastidieux, donc en définitive incompatible avec les exigences de productivité applicables à ce type de produit.

Ces éléments confèrent en réalité un avantage indéniable au produit selon l'invention, car celui-ci peut, contrairement aux produits comparables existants, être à usage unique.

Un tel fût à usage unique, encore dénommé "jetable", permet d'éviter les frais de stockage, de réparation et de retour des fûts recyclés, ce qui est le cas des fûts en acier inox actuels.

Au lieu d'être jeté après usage et d'être ainsi un facteur de coût et de pollution de l'environnement, un fût selon l'invention peut être recyclé, c'est-à-dire que, après séparation éventuelle du tube plongeur si les matériaux de celui-ci doivent être traités séparément, ce fût peut être broyé après collecte et, près du lieu de mise au rebut, transformé en matière réutilisable.

Dans leur forme de réalisation qui comporte les jupes haute et basse et le déport décrits plus haut, les fûts selon l'invention ont également pour avantage de pouvoir être gerbés, ce qui n'est pas le cas des fûts à bière actuels en acier inox, qui doivent être palettisés par rangées simples, d'où un besoin de surface au sol plus important pour leur stockage.

Les matières préconisées pour les fûts selon l'invention sont aptes à absorber les chocs, qui sont fréquents lors de la manipulation et du transport de tels fûts. Elles permettent aux fûts de reprendre leur forme et leurs dimensions initiales, par résilience, ce que ne peuvent faire les fûts actuels en acier inox, qui subissent de ce fait un important taux de perte et risquent de voir leur contenance diminuée.

## Revendications

1. Fût à usage unique en matière plastique pour le transport, le stockage et la fourniture de liquides par soutirage sous l'effet d'une pression, du type comprenant:
une enveloppe profilée ou liner formant récipient (1), obtenue à partir d'au moins deux parties (1a, 1b) réunies entre elles complémentaires l'une de l'autre et non symétriques, et munies chacune d'une rehausse ou jupe (13, 15) périphérique, tandis que l'une des dites parties comporte un orifice muni d'un col extérieur qui se prolonge à l'intérieur du volume par une partie cylindrique (9), présentant à son extrémité inférieure une partie rentrante formant un fond (10) pour définir un passage de diamètre restreint approprié pour le maintien d'un organe de soutirage (3),
tandis que le fond (10) comporte au moins un orifice (11) permettant le passage de liquide au remplissage du fût et de gaz lors du soutirage du dit liquide.

2. Fût selon la revendication 1, **caractérisé en ce que** la partie (1b) comporte une rehausse ou jupe périphérique inférieure (15) comportant des déports (16) homothétiques de déports (17) prévus dans la portion terminale de la jupe supérieure (13) de la partie (1a), de manière à permettre l'empilement ou gerbage des fûts l'un au-dessus de l'autre.

3. Fût selon à revendication 1, **caractérisé en ce qu'**il est formé par injection par moulage d'une matière thermoplastique.

4. Fût selon la revendication 1, **caractérisé en ce que** l'enveloppe ou liner est réalisée en matériau choisi dans le groupe comprenant le polyéthylène haute densité, le polypropylène haute densité, le PVC et l'ABS.

5. Fût selon la revendication 4, **caractérisé en ce qu'**il comporte en outre un revêtement extérieur réalisé par métallisation à chaud.

6. Fût selon l'une quelconque des revendications 1 à 5, **caractérisé en ce qu'**il est destiné au transport, au stockage et à la fourniture de bière.

7. Fût selon la revendication 1, **caractérisé en ce que** le récipient (1) comporte un tube plongeur (3) avec tête (4,18) soudée.

8. Fût selon la revendication 1, **caractérisé en ce que** le récipient (1) comporte un tube plonger (3) muni d'une tête (4,18) vissable, et comporte au moins un joint (19) et au moins un trou d'évent (20), dans la partie extérieure du col de l'orifice du récipient (1).

9. Récipient pour la réalisation d'un fût à usage unique en matière plastique pour le transport, le stockage et la fourniture de liquides par soutirage sous l'effet d'une pression, **caractérisé en ce qu'**il consiste en un récipient (1) selon l'une quelconque des revendications 1 à 8.

10. Procédé pour la réalisation d'un fût selon l'une quelconque des revendications 1 à 8, **caractérisé en ce que**:
- on moule par injection les parties (1a) et (1b) de récipient, en y réalisant en option au moins une découpe formant poignée (14), et une tête (4,18) appropriée au type de plongeur (3),
- on soude entre elles les parties (1a) et (1b),
- en option, on effectue une métallisation à chaud de tout ou partie de la face extérieure du récipient (1),
- on monte, par introduction dans le col de la partie (1a), les pièces constituées par un tube plongeur (3), un joint périphérique (5), un ressort (6) et une pièce d'appui (7), et
- on soude ou un visse une tête (4,18) sur la portion externe du col de l'orifice du récipient (1).

## Claims

1. Keg for one-time use in plastic material, for transporting, storing and drawing off beverages under the effect of pressure, of the type comprising:
a shaped jacket or liner forming a container (1), obtained from at least two parts (1a, 1b) welded together, complementary with each other and nonsymmetrical, and each having a riser or peripheral skirt (13, 15), whereas one of said parts contains an opening provided with an exterior neck which extends inside the space through a cylindrical part (9), having at its lower end a part with reduced diameter forming an end (10) for defining a passage of limited diameter appropriate for keeping in position a tapping device (3) positioned in the neck of said opening, whereas the end (10) comprises at least one opening (11) permitting passage of liquid upon filling of the keg and of gas upon tapping of said liquid.

2. Keg according to claim 1, **characterized in that** part (1b) comprises a lower riser or lower peripheral skirt (15) having offsets (16) homothetic with offsets (17) of the terminal portion of the upper skirt (13) of part (1a), so as to enable piling or stacking of the kegs on top of each other.

3. Keg according to claim 1, **characterized in that** it is formed by injection moulding of a thermoplastic material.

4. Keg according to claim 1, **characterized in that** the jacket or liner is made of a material chosen from the group consisting of high-density polyethylene, high-density polypropylene, PVC and ABS.

5. Keg according to claim 4, **characterized in that** it further comprises an outer coating formed by hot metal plating.

6. Keg according to any one of claims 1 to 5, **characterized in that** it is designed for the transportation, storage and supply of beer.

7. Keg according to claim 1, **characterized in that** the container (1) has a plunger tube (3) with welded head (4, 18).

8. Keg according to claim 1, **characterized in that** the container (1) has a plunger tube (3) equipped with a screwable head (4, 18), and comprises at least one gasket (19) and at least one vent opening (20), in the exterior part of the neck of the opening of the container (1).

9. Container for making a keg for one-time use in plastic material, for transporting, storing and drawing off beverages under the effect of pressure, **characterized in that** it comprises a container (1) according to any one of claims 1 to 8.

10. Method for the manufacture of a keg according to any one of claims 1 to 8, **characterized in that**:
- parts (1a) and (1b) of the container are injection-moulded, while optionally making at least one cut-out forming handle (14), and a head (4, 18) appropriate to the type of plunger (3),
- parts (1a) and (1b) are welded together,
- a hot metal plating is optionally applied to all or part of the outer face of the container (1),
- the pieces consisting of a plunger tube (3), a peripheral gasket (5), a spring (6) and a bearing piece (7) are mounted, through introduction into the neck of part (1a), and
- a head (4, 18) is welded or screwed on the external portion of the neck of the opening of the container (1).

## Patentansprüche

1. Einwegfass aus Kunststoff zum Transportieren, Lagern und Liefern von Flüssigkeiten durch Abziehen unter Druckwirkung, das Folgendes umfasst: ein Formgehäuse bzw. einen Liner, das/der ein Behältnis (1) bildet, hergestellt aus mindestens zwei zu einander komplementären, aber nicht symmetrischen Teilen (1a, 1b), welche miteinander verbunden sind und jeweils eine umlaufende Erhöhung oder Schürze (13, 15) besitzen, wobei eines dieser Teile eine Öffnung mit einem Außenhals umfasst, der sich im Inneren des Volumens durch einen zylindrischen Teil (9) verlängert, welcher an seinem unteren Ende einen einspringenden Teil aufweist, der einen Boden (10) bildet, wodurch sich ein engerer Durchlaufdiameter ergibt, der zum Halten eines Abziehorgans (3) geeignet ist, welches im Hals dieser Öffnung angebracht ist, während der Boden (10) mindestens eine Öffnung (11) aufweist, welche den Durchlauf von Flüssigkeit beim Befüllen des Fasses und von Gas beim Abziehen der Flüssigkeit ermöglicht.

2. Fass gemäß Anspruch 1, **dadurch gekennzeichnet, dass** der Teil (1 b) eine untere umlaufende Erhöhung oder Schürze (15) umfasst, welche Versatze (16) umfasst, die homothetisch zu Versatzen (17) ausgebildet sind, welche in dem Endabschnitt der oberen Schürze (13) des Teils (1a) vorgesehen sind, so dass das Aufeinanderstapeln bzw. -stellen der Fässer möglich ist.

3. Fass gemäß Anspruch 1, **dadurch gekennzeichnet, dass** es mit dem Spritzgießverfahren aus einem thermoplastischen Werkstoff hergestellt wird.

4. Fass gemäß Anspruch 1, **dadurch gekennzeichnet, dass** das Gehäuse bzw. der Liner aus einem Werkstoff der Gruppe ausgewählt werden, zu der hochdichtes Polyethylen, hochdichtes Polypropylen, PVC und ABS gehören.

5. Fass gemäß Anspruch 4, **dadurch gekennzeichnet, dass** es ferner eine mittels Feuermetallisierung realisierte Außenverkleidung besitzt.

6. Fass gemäß einem der Ansprüche 1 bis 5, **dadurch gekennzeichnet, dass** das Fass zum Transportieren, Lagern und Liefern von Bier bestimmt ist.

7. Fass gemäß Anspruch 1, **dadurch gekennzeichnet, dass** das Behältnis (1) ein Tauchrohr (3) mit geschweißtem Kopf (4, 18) umfasst.

8. Fass gemäß Anspruch 1, **dadurch gekennzeichnet, dass** das Behältnis (1) ein Tauchrohr (3) mit einem schraubbaren Kopf (4, 18) umfasst, und mindestens eine Dichtung (19) und mindestens ein Lüftungsloch (20) im äußeren Teil des Halses der Öffnung des Behältnisses (1) umfasst.

9. Behältnis für die Herstellung eines Einwegfasses aus Kunststoff zum Transportieren, Lagern und Liefern von Flüssigkeiten durch Abziehen unter Druckwirkung, **dadurch gekennzeichnet, dass** es aus einem Behältnis (1) gemäß einem der Ansprüche 1 bis 8 besteht.

10. Verfahren zum Herstellen eines Fasses gemäß einem der Ansprüche 1 bis 8, **dadurch gekennzeichnet, dass**:
- die Teile (1a) und (1b) des Behältnisses mit dem Spritzgießverfahren hergestellt werden, wobei als Option mindestens ein Ausschnitt realisiert wird, der einen Griff (14) bildet, und ein Kopf (4, 18), der für den Tauchrohrtyp (3) geeignet ist;
- die Teile (1a) und (1 b) miteinander verschweißt werden;
- als Option die gesamte Außenseite des Behältnisses (1) oder ein Teil davon feuermetallisiert wird,
- durch Einführen in den Hals des Teils (1a) die Teile montiert werden, welche aus einem Tauchrohr (3), einer umlaufenden Dichtung (5), einer Feder (6) und einem Auflagestück (7) bestehen, und
- ein Kopf (4, 18) auf den externen Abschnitt des Halses der Öffnung des Behältnisses (1) geschweißt oder geschraubt wird.
